# EUROPÄISCHE PATENTSCHRIFT

(11) **EP 0 736 337 B1**
(45) Veröffentlichungstag und Bekanntmachung des Hinweises auf die Patenterteilung: **29.09.1999**
(21) Anmeldenummer: 95112071.6
(22) Anmeldetag: 01.08.1995
(51) Int. Cl.: B07B 7/083

(54) **Sichtrad für Schleuderrad-Windsichter**
Classifying rotor for a centrifugal pneumatic separator
Roue de triage pour un séparateur pneumatique à roue centrifuge

(30) Priorität: 07.04.1995 DE 29506015 U
(43) Veröffentlichungstag der Anmeldung: 09.10.1996
(73) Patentinhaber: HOSOKAWA ALPINE Aktiengesellschaft & Co. OHG, 86199 Augsburg (DE)
(72) Erfinder: Konetzka, Georg, Dipl. Ing., D-86199 Augsburg (DE)

(56) Entgegenhaltungen:
- EP-A- 0 546 458
- DE-A- 4 135 879
- DE-C- 3 508 889
- PATENT ABSTRACTS OF JAPAN vol. 14, no. 80 (C-0689), 15.Februar 1990 & JP-A-01 297182 (KURIMOTO LTD.), 30.November 1989,

## Beschreibung

Die Erfindung bezieht sich auf einen Windsichter mit einem entgegen seiner Schleuderrichtung von der Sichtluft von außen nach innen durchströmten, rotierenden Sichtrad mit kranzförmig angeordneten, parallel zur Drehachse verlaufenden Schaufeln, die zwischen einer die Sichtradnabe tragenden Kreisscheibe und einer ringförmigen Deckscheibe angeordnet sind. Sie betrifft ein Sichtrad für einen derartigen Windsichter, das ganz aus einem verschleißfesten Sinterwerkstoff hergestellt ist.

Ein Sichtrad der vorausgesetzten Art ist beispielsweise durch die DE-PS 41 40 656 bekannt geworden. Bei diesem Sichtrad sind die Kreisscheibe mit Nabe, die Deckscheibe und die zwischen diesen angeordneten, parallel zur Drehachse verlaufenden Schaufeln in einem Stück hergestellt. Dabei ist die Bohrung in der Nabe mit einer im Querschnitt halbkreisförmig ausgebildeten Nut zur Aufnahme einer entsprechend geformten Paßfeder für die Drehmomentenübertragung auf ein Fertigmaß für das unmittelbare Aufziehen des Sichtrades auf seine Antriebswelle bearbeitet. Die Strömungskanäle zwischen den Schaufeln werden durch parallel zueinander und in Richtung der Drehachse verlaufende Flächen der Schaufeln gebildet, die im Übergangsbereich zu Kreisscheibe bzw. Deckscheibe durch eine Bogenfläche miteinander verbunden sind. Mit dieser Art der Ausbildung läßt sich verhältnismäßig einfach eine hohe Fertigungsgenauigkeit erreichen, die ein Auswuchten des fertig bearbeiteten Sichtrades überflüssig macht.

Es hat sich jedoch gezeigt, daß diese Fertigungsgenauigkeit bei Sichträdern mit Außendurchmessern über 250 mm sowie bei einigen Sinterwerkstoffen nur mit einem hohen und damit unwirtschaftlichen Kostenaufwand zu ereichen ist. Außerdem ergab sich bei diesen Sichträdern eine unzureichende Bruchfestigkeit, wenn für ihre Herstellung bestimmte Sinterwerkstoffe, z. B. Aluminiumoxid-Keramik, verwendet wurden.

Es ist die Aufgabe der Erfindung, ein Sichtrad mit den in der Beschreibungseinleitung genannten Merkmalen so auszubilden, daß es auch bei einem Außendurchmesser von mehr als 250 mm in kostengünstiger Weise mit hoher Fertigungsgenauigkeit herstellbar ist und daß es bei Verwendung aller handelsüblichen Sinterwerkstoffe die erforderliche Bruchfestigkeit besitzt.

Gelöst wird diese Aufgabe mit einem Sichtrad, das aus einfach gestalteten zylindrischen Ringelementen zusammengesetzt ist, die miteinander durch ein in Fugen zwischen den Ringelementen eingebrachtes, sich verfestigendes Füllmittel verbunden sind und die vor dem Zusammensetzen auf Fertigmaß bearbeitet und ausgewuchtet werden. Füllmittel kann ein Klebstoff oder ein Lötmetall bei einer Fugenbreite von maximal 0,1 mm sein. Hauptteil des Sichtrades ist ein Rohrstück, dessen Außenabmessungen die Hauptabmessungen - Durchmesser und Höhe - des Sichtrades bestimmen. In dieses Rohrstück sind radial gerichtete, gleichmäßig über den Umfang verteilte Strömungskanäle eingearbeitet, deren Begrenzungsflächen parallel zueinander und in Richtung der Drehachse verlaufen und an beiden Enden durch eine Bogenfläche miteinander verbunden sind, so daß Sichtradschaufeln mit sich radial nach innen verjüngendem Querschnitt entstehen. Der axiale Abstand einer Bogenfläche zur benachbarten Stirnfläche des Rohrstücks ist dabei mindestens gleich der Dicke der die Sichtradnabe tragenden Kreisscheibe bzw. der ringförmigen Deckscheibe, die beide so in das Rohrstück eingefügt sind, daß ihre außen liegende Stirnfläche und die entsprechende Stirnfläche des Rohrstücks eine Ebene bilden. Die axiale Lage von Kreisscheibe und Deckscheibe kann dabei durch eine in das Rohrstück eingearbeitete, ringförmige Anschlagfläche oder durch Ausbildung der die Löt- bzw. Klebefugen begrenzenden Flächen als Konusflächen bestimmt sein. In entsprechender Weise ist die Verbindung von Nabe und Kreisscheibe ausgeführt.

Es ist aber auch möglich, Rohrstück und Deckscheibe sowie Nabe und Kreisscheibe jeweils in einem Stück zu fertigen, so daß nur Rohrstück und Kreisscheibe in der beschriebenen Weise miteinander verbunden werden müssen.

Der Vorteil der dargestellten Ausbildung besteht darin, daß kritische Spannungsbereiche, vor allem im Übergangsbereich zwischen Kreisscheibe und Rohrstück, beseitigt oder so weit entschärft werden können, daß die auftretenden Spannungen im sicheren Bereich bleiben und die Bruchgefahr infolge von Rißbildung beseitigt ist. Eine höhere Fertigungsgenauigkeit, vor allem bei Sichträdern mit Außendurchmessern über 250 mm, wird dadurch erreicht, daß die Einzelteile als einfach gestaltete Ringelemente ausgebildet sind, die kostengünstig vor dem Zusammenfügen auf Fertigmaß bearbeitet und ausgewuchtet werden können.

In der Zeichnung ist ein erfindungsgemäß ausgebildetes Sichtrad in zwei Ansichten und teilweise im Schnitt dargestellt. Das Sichtrad 1 besteht aus Nabe 2, Kreisscheibe 3, Deckscheibe 4 und Rohrstück 5. Alle diese Teile sind aus einem Sinterwerkstoff hergestellt und werden vor dem Zusammenfügen auf Fertigmaß mechanisch bearbeitet (vorzugsweise geschliffen) und ausgewuchtet. Da es sich dabei um einfach gestaltete Ringelemente handelt, wird eine hohe Fertigungsgenauigkeit erreicht. Das Rohrstück 5 ist an beiden Enden mit zur Drehachse 6 zentrischen, abgesetzten Eindrehungen versehen, die zur Aufnahme von Kreisscheibe 3 bzw. Deckscheibe 4 dienen und eine Breite entsprechend der Dicke der aufgenommenen Scheibe aufweisen, so daß sich für das Sichtrad beiderseits ebene, stufenlose Stirnflächen ergeben.

Die Nabe 2, deren Bohrung mit einer im Querschnitt halbkreisförmigen Paßfedernut (9) versehen ist, ist zentrisch in die Kreisscheibe 3 eingefügt, wobei durch ihren abgesetzten Außenumfang ihre axiale Lage bestimmt wird. Für die Verbindung der Teile 2, 3, 4 und 5 wird ein Klebstoff verwendet, z.B. ein Zweikomponentenkleber, der in die Fugen 10, 11 und 12 beim Zusammenfügen der Teile eingefüllt wird.

In das Rohrstück 5 sind radial gerichtete, gleichmäßig über den Umfang verteilte Strömungskanäle 7 eingearbeitet, deren Begrenzungswände parallel zueinander und in Richtung der Drehachse 6 verlaufen und an beiden Enden durch eine Bogenfläche miteinander verbunden sind, so daß Sichtradschaufeln 8 mit sich radial nach innen verjüngendem Querschnitt entstehen (Figur 2).

## Patentansprüche

1. Sichtrad (1) aus einem Sinterwerkstoff für einen Windsichter mit von der Sichtluft entgegen seiner Schleuderrichtung von außen nach innen durchströmten, kranzförmig angeordneten, parallel zur Drehachse (6) verlaufenden Schaufeln (8) zwischen einer die Sichtradnabe (2) tragenden Kreisscheibe (3) und einer ringförmigen Deckscheibe (4), bei dem die Bohrung in der Sichtradwelle eine im Querschnitt halbkreisförmig ausgebildete Nut (9) zur Aufnahme einer entsprechend geformten Paßfeder für die Drehmomentenübertragung aufweist und bei dem die Strömungskanäle (7) zwischen den Schaufeln (8) durch parallel zueinander und in Richtung der Drehachse (6) verlaufende Flächen der Schaufeln (8) gebildet werden und diese Flächen im Übergangsbereich zur Kreisscheibe (3) bzw. Deckscheibe (4) durch eine Bogenfläche miteinander verbunden sind, dadurch **gekennzeichnet,** daß das Sichtrad (1) aus einfach gestalteten zylindrischen Ringelementen (2, 3, 4 und 5) zusammengesetzt, die miteinander durch ein in Fugen zwischen den Ringelementen eingebrachtes, sich verfestigendes Füllmittel verbunden sind.

2. Sichtrad nach Anspruch 1, dadurch **gekennzeichnet,** daß die Ringelemente (2, 3, 4 und 5) vor dem Zusammenfügen auf Fertigmaß bearbeitet und ausgewuchtet sind.

3. Sichtrad nach Anspruch 1 oder 2, dadurch **gekennzeichnet,** daß das Füllmittel ein Klebstoff ist.

4. Sichtrad nach Anspruch 1 oder 2, dadurch **gekennzeichnet,** daß das Füllmittel ein Lötmetall ist.

5. Sichtrad nach einem der Ansprüche 1 bis 4, dadurch **gekennzeichnet,** daß die Breite der Fugen (10, 11 und 12) zwischen den Ringelementen (2, 3, 4 und 5) maximal 0,1 mm beträgt.

6. Sichtrad nach Anspruch 5, dadurch **gekennzeichnet,** daß zur zentrischen Justierung der Ringelemente (2, 3, 4 und 5) und zur Einhaltung einer gleichbleibenden Fugenbreite gleichmäßig am Umfang verteilt in die Fugen eingelegte schmale Distanzstreifen dienen.

7. Sichtrad nach einem der Ansprüche 1 bis 6, dadurch **gekennzeichnet,** daß die Sichtradnabe (2), die Kreisscheibe (3), die Deckscheibe (4) und der als einteiliges Rohrstück (5) geformte Schaufelkranz mit Schaufeln (8) die das Sichtrad (1) bildenden Ringelemente sind.

8. Sichtrad nach Anspruch 7, dadurch **gekennzeichnet,** daß Kreisscheibe (3) und Deckscheibe (4) in das Rohrstück (5) eingefügt sind, wobei die äußeren Stirnflächen von Rohrstück (5) und Kreisscheibe (3) bzw. Rohrstück (5) und Deckscheibe (4) jeweils in einer Ebene liegen.

9. Sichtrad nach Anspruch 8, dadurch **gekennzeichnet,** daß zur axialen Fixierung von Kreisscheibe (3) und Deckscheibe (4) ringförmige Anschlagflächen in das Rohrstück (5) eingearbeitet sind.

10. Sichtrad nach Anspruch 8, dadurch **gekennzeichnet,** daß die die Fugen (10, 11, 12) begrenzenden Flächen von Kreisscheibe (3) und Rohrstück (5) bzw. Deckscheibe (4) und Rohrstück (5) als Konusflächen ausgebildet sind.

11. Sichtrad nach einem der Ansprüche 7 bis 10, dadurch **gekennzeichnet,** daß Sichtradnabe (2) und Kreisscheibe (3) in einem Stück gefertigt sind.

12. Sichtrad nach einem der Ansprüche 7 bis 11, dadurch **gekennzeichnet,** daß der axiale Abstand einer die Begrenzungsflächen eines Strömungskanals (7) verbindenden Bogenfläche zur benachbarten Stirnfläche des Rohrstücks (5) mindestens gleich der Dicke der Kreisscheibe (3) bzw. der Deckscheibe (4) ist.

## Claims

1. Classifying wheel (1) of a sintered material for an air classifier, whereby the classifying air flows contrary to the centrifugal direction, i.e. from the outside in, through vanes arranged in a ring parallel to the rotational axis (6) that are arranged between a circular disc (3) that bears the classifying wheel hub (2) and an annular-shaped cover disc (4), whereby the boring in the classifying wheel hub (2) has a semi-circular groove (9) to accommodate a matching feather key for torque transmission and whereby the flow channels (7) between the vanes (8) are formed by the planes of the vanes (8) that run parallel to each other in the direction of the rotational axis (6) and whereby these planes in the transition section to the circular disc (3) and cover disc (4) are connected with each other by means of an arch section, **characterised in that** the classifying wheel (1) consists of simple cylindrical ring elements (2, 3, 4, and 5) that are joined together by means of self-setting filler introduced into the gaps between the ring elements.

2. Classifying wheel according to Claim 1, **characterised in that** the ring elements (2, 3, 4, and 5) are finished to size and balanced before assembly.

3. Classifying wheel according to Claims 1 or 2, **characterised in that** the filler is an adhesive.

4. Classifying wheel according to Claims 1 or 2, **characterised in that** the filler is a soldering metal.

5. Classifying wheel according to one of the Claims 1 to 4, **characterised in that** the width of the gaps (10, 11, and 12) between the ring elements (2, 3, 4, and 5) is a maximum of 0,1 mm.

6. Classifying wheel according to Claim 5, **characterised in that** narrow spacers are inserted in the gaps uniformly around the periphery to enable concentric adjustment of the ring elements (2, 3, 4, and 5) and to enable maintaining a constant gap width.

7. Classifying wheel according to one of the Claims 1 to 6, **characterised in that** the classifying wheel hub (2), the circular disc (3), the cover disc (4), and the vane ring designed as a one-piece pipe section (5) with vanes (8) are the ring elements that form the classifying wheel (1).

8. Classifying wheel according to Claim 7, **characterised in that** the circular disc (3) and cover disc (4) are inserted into the pipe section (5), whereby the outside end faces of the pipe section (5) and circular disc (3) or pipe section (5) and cover disc (4) are on one plane with each other in each case.

9. Classifying wheel according to Claim 8, **characterised in that** annular stop faces are incorporated into the pipe section (5) to enable axial positioning of the circular disc (3) and cover disc (4).

10. Classifying wheel according to Claim 8, **characterised in that** the planes that bound the gaps (10, 11, 12) formed by the circular disc(3) and pipe section (5) or cover disc (4) and pipe secti-on (5) are designed as conical planes.

11. Classifying wheel according to one of the Claims 7 to 10, **characterised in that** the classifying wheel hub (2) and circular disc (3) are of one-piece manufacture.

12. Classifying wheel according to one of the Claims 7 to 11, **characterised in that** the axial distance between an arch section joining the limiting planes of a flow channel (7) and a neighbouring front face of the pipe section (5) is at least as wide as the gauge of the circular disc (3) or cover disc (4).

## Revendications

1. Rotor de sélection (1) en matériau de frittage soumis à un mouvement de rotation opposé au sens de circulation de l'air de sélection qui traverse le dit rotor de l'extérieur vers l'intérieur, rotor avec des pales (8) reparties en couronne, parallèles à l'axe de rotation (6) et prises entre un disque (3) portant le moyeu (2) et un disque de recouvrement (4), le moyeu (2) étant muni d'une rainure semi-circulaire pour la réception d'une clavette (9) de même forme servant à la transmission d'un couple de rotation, rotor dans lequel les canaux de circulation (7) sont limités par les surfaces des pales (8) parallèles entre elles, orientées vers l'axe de rotation (6) et finissant en se joignant par un raccordement en arc de cercle aux environs des disques (3) et (4), **caractérisé en ce que** le rotor (1) est composé des pièces (2, 3, 4 et 5) de forme cylindrique et élémentaire liées par un agent de remplissage introduit dans les jointures qui s'y solidifie.

2. Rotor de sélection selon la revendication 1 **caractérisé en ce que** les éléments cylindriques (2, 3, 4 et 5) sont finis et équilibrés avant l'assemblage.

3. Rotor de sélection selon l'une des revendications 1 ou 2 **caractérisé en ce que** l'agent de remplissage est une colle.

4. Rotor de sélection selon l'une des revendications 1 ou 2 **caractérisé en ce que** l'agent de remplissage est un métal de brasage.

5. Rotor de sélection selon l'une des revendications 1 à 4 **caractérisé en ce que** la largeur des jointure (10, 11 et 12) entre les éléments cylindriques (2, 3, 4 et 5) est de 0,1 mm au maximum.

6. Rotor de sélection selon la revendication 5 **caractérisé en ce que** des cales étroites servent à l'ajustage concentrique des éléments cylindriques (2, 3, 4 et 5) et le maintien d'une jointure à largeur régulière.

7. Rotor de sélection selon l'une des revendications 1 à 6 **caractérisé en ce que** le moyeu (2), le disque (3), le disque de recouvrement (4) et le tube en couronne d'aube monopièce (5) sont les éléments constituant le rotor (1).

8. Rotor de sélection selon la revendication 7 **caractérisé en ce que** le disque (3) et le disque de recouvrement (4) sont insérés dans le tube (5) de sorte que les faces du disque (3) et du tube (5) d'une part et les faces du disque de recouvrement (4) et du tube (5) d'autre part forment un plan commun.

9. Rotor de sélection selon la revendication 8 **caractérisé en ce que** la position axiale des disques (3) et (4) est définie par un lamage travaillé dans le tube (5).

10. Rotor de sélection selon la revendication 8 **caractérisé en ce que**les surfaces du disque (3), du tube (5) et du disque de recouvrement (4) qui délimitent les jointures (10, 11 et 12) sont coniques.

11. Rotor de sélection selon l'une des revendications 7 à 10 **caractérisé en ce que** le moyeu (2) et le disque (3) sont une pièce unique.

12. Rotor de sélection selon l'une des revendications 7 à 11 **caractérisé en ce** que la distance le long de l'axe entre une surface en arc de cercle limitant le canal d'écoulement (7) et la face du tube (5) est au moins égale à l'épaisseur du disque (3) et du disque de recouvrement (4).
